# EUROPÄISCHE PATENTSCHRIFT

(11) **EP 3 431 694 B1**
(45) Veröffentlichungstag und Bekanntmachung des Hinweises auf die Patenterteilung: **09.09.2020**
(21) Anmeldenummer: 18000587.8
(22) Anmeldetag: 10.07.2018
(51) Int. Cl.: E06B 7/205, E06B 7/21

(54) **AUTOMATISCHE TÜRSPALTDICHTUNG**
AUTOMATIC DOOR GAP SEAL
JOINT AUTOMATIQUE À FENTE DE PORTE

(30) Priorität: 18.07.2017 DE 102017116146
(43) Veröffentlichungstag der Anmeldung: 23.01.2019
(73) Patentinhaber: Athmer OHG, 59757 Arnsberg (DE)
(72) Erfinder: Kimmich, Rudi, 27632 Mulsum (DE); Ludwig, Maico, 59494 Soest (DE)
(74) Vertreter: Rolf, Gudrun

(56) Entgegenhaltungen:
- EP-A2- 2 302 158
- DE-A1-102012 004 438
- US-A- 6 058 654

## Beschreibung

Die Erfindung betrifft eine automatische Türspaltdichtung für den Bereich einer Türunterseite einer Tür, mit einem Dichtungsgehäuse, einem beweglich gelagerten Dichtungsprofil und einer Türschwelle, wobei die automatische Türspaltdichtung mit einem Einbruchsschutzmechanismus ausgestattet ist, der aus einem Eingriffsprofil und einem damit korrespondierenden Profileingriff besteht und das Eingriffsprofil dem Dichtungsprofil und der Profileingriff der Türschwelle zugeordnet sind.

Solche automatischen Türspaltdichtungen sind in vielerlei Ausführungsformen bekannt, beispielsweise mit einem Gummidichtungsprofil für eine Türdichtungsvorrichtung der DE 298 16 448 U1, welche jedoch sämtliche den Nachteil aufweisen, dass der Türspalt nur von dem gummielastischen Dichtprofil abgedichtet wird, sodass es zu Einbruchszwecken leicht möglich ist, zwischen Türschwelle und Dichtungsprofil Gegenstände hindurchzuschieben, die als Einbruchswerkzeuge genutzt werden können.

Bekannt ist auch ein Flügelrahmenprofil ohne eine solche automatische Türspaltdichtung, EP 2302158 A2, welches ein über eine Schwenkachse verschwenkbar an einer Türunterseite angelenktes Dichtelement aufweist, welches über ein mechanisch oder elektrisch angetriebenes Stellelement aus einer etwa horizontalen Ruheposition unter der Türunterseite in eine nach unten auf eine Schwelle abgesenkte Betriebsposition verschwenkbar ist, wobei es dabei in eine Ausnehmung in der Schwelle eingreifen kann.

Aufgabe der Erfindung ist es, eine automatische Türspaltdichtung zur Verfügung zu stellen, die einen erhöhten Schutz gegen Einbrüche zur Verfügung stellt.

Die Lösung dieser Aufgabe erfolgt in Verbindung mit den Merkmalen des Oberbegriffes erfindungsgemäß aus denen des kennzeichnenden Teils des ersten Hauptanspruches

Hierdurch wird auf besonders einfache Art und Weise zwischen den ansonsten nur durch eine gummielastische Dichtung abgedichteten Türspalt eine starre undurchdringliche Verriegelungsvorrichtung zur Verfügung gestellt, mit der verhindert wird, dass Gegenstände seitlich zwischen Türschwelle und Tür durch einen Türspalt hindurchgeschoben werden können. Diese Verriegelung erfolgt von oben nach unten durch eine gradlinige Bewegung, ebenso wie die Verriegelung entweder nur bei bereits geschlossener Tür erfolgen kann oder bereits während des Schließens einer Tür automatisch erfolgt.

Das Dichtungsgehäuse weist zueinander parallele Seitenwände auf, an deren Innenseiten das Dichtungsprofil ein- und ausfahrbar gleitend geführt ist und bei der sich das Eingriffsprofil des Dichtungsprofils in Richtung auf die Türschwelle erstreckt, welches im geschlossenen Zustand der Tür in den Profileingriff der Türschwelle eingreift. Dieser Eingriff kann bei einer verzögert abgesenkten Türspaltdichtung entweder erst bei geschlossener Tür erfolgen oder auch bereits während des Schließens einer Tür, bei dem eine Unterkante des Eingriffsprofils des Dichtungsprofils über die Türschwelle gleitet und bei Erreichen des Profileingriffes der Türschwelle mit seinem Eingriffsprofil dort hinein gleitet.

Die Türschwelle ist dabei nach Art einer starren Nullschwelle ausgebildet und weist einen sich unter das Nullniveau reichenden Profileingriff in Form eines geraden Schlitzes auf, der von einer Senkrechten schräg abgewinkelt ist und so in vertikaler Bewegungsrichtung des Dichtungsprofils einen Hinterschnitt bildet, wobei das Eingriffsprofil des Dichtungsprofils entsprechend schräg von einer Senkrechten abgewinkelt ist, um mit einem passenden Winkel in den Profileingriff einzugreifen, wodurch durch die ineinander oder hintereinander greifenden Körperkanten quasi eine formschlüssige Verriegelung in Heberichtung der Dichtung erzeugt wird, die nicht nur ein seitliches Durchgreifen oder Durchstecken eines Einbruchswerkzeuges verhindert, sondern auch ein nach oben drücken des Dichtungsprofiles, wodurch die Sicherheit des Einbruchsschutzmechanismus weiter gesteigert ist.

Besonders bevorzugte Ausführungsformen der Erfindung ergeben sich mit und in Kombination aus den nachfolgenden Unteransprüchen.

Gemäß einer besonderen Ausgestaltung der Erfindung ist das Aufnahmeprofil für das Dichtungsgehäuse breiter ausgebildet als das Dichtungsgehäuse selber, sodass das Dichtungsgehäuse quer zu seiner Längsrichtung im Aufnahmeprofil positionierbar im Aufnahmeprofil montierbar ist und hierdurch, zur Anpassung und Einstellungszwecken des Einbruchsschutzmechanismus, das Aufnahmeprofil optimal an, unter oder in einem Aufnahmeprofil einer Türunterseite einer Tür positioniert werden kann. Ebenso vorteilhaft kann natürlich auch die Türschwelle gegenüber dem Dichtungsgehäuse in Tiefe- und/ oder horizontal in der Breite- und/ oder Längenposition einstellbar ausgebildet sein, sodass auch hier eine optimale Anpassung hinsichtlich der Position des Dichtungsgehäuses erfolgen kann.

Entsprechend eines vorteilhaften Ausführungsbeispiels der Erfindung kann das Dichtungsprofil einteilig ausgebildet sein oder gemäß einer besonders vorteilhaften Ausführungsform aus einem starren Halteprofil und einem dieses an seiner zur Türschwelle gerichteten Außenseite umgebenen elastischen Profil, sodass zum einen vom starren Halteprofil die Verriegelungsfunktion zur Verfügung gestellt werden kann und zum anderen von dem elastischen Profil beispielsweise die Rauch- und Schallisolation. Ein einteiliges Dichtungsprofil besteht aus nicht leicht durchdringbaren Material, wie etwa aus Metall oder einem sehr widerstandsfähigem Kunststoff oder auch aus glas- oder kunstfaserverstärkten Kunststoff, das den Türspalt sicher überbrückt, ebenso wie das Halteprofil aus einem solchen Material hergestellt sein kann.

Das Eingriffsprofil kann bei einer weiteren vorteilhaften Ausgestaltung der Erfindung als gerader Steg ausgebildet sein.

Allen Ausführungsformen ist es gemein, dass vorteilhafterweise das elastische Profil bei geschlossener Tür benachbart des Eingriffsprofils und des Profileingriffs jeweils einen zu einer Horizontalen wirksamen Dichtungsabschnitt und mindestens eine horizontale Dichtfläche aufweisen, sodass zusätzlich zum Einbruchschutzmechanismus noch ein weiterer herkömmlicher Abdichtungsmechanismus zur Verfügung gestellt werden kann.

Eine besonders vorteilhafte Version der erfinderischen automatischen Türspaltdichtung weist ein Dichtungsprofil mit einer Bewehrung auf, wobei dies bevorzugt auf der zur Außenseite einer Tür gerichteten Seite des Dichtungsprofils angeordnet ist.

Nachfolgend ist ein Ausführungsbeispiel der Erfindung anhand von Zeichnungen näher beschrieben. Es zeigen:
- Fig. 1: eine Seitenansicht einer automatischen Türspaltdichtung mit Einbruchsschutzmechanismus bei einer geschlossenen Tür,
- Fig. 2: eine verkleinerte 3D-Darstellung der Türspaltdichtung gemäß Fig. 1,
- Fig. 3: eine räumliche Darstellung der Türspaltdichtung gemäß den Fig. 2 im Betriebszustand bei einer um etwa 10° geöffneten Tür, und
- Fig. 4: den Gegenstand der Fig. 3 in einer Ansicht von oben.

Alle Figuren zeigen die gleiche Ausführungsform einer automatischen Türspaltdichtung mit in einem Aufnahmeprofil 1 im Bereich einer Türunterseite 2 einer Tür 3 angeordneten Dichtungsgehäuse 4 mit einem vertikal darin beweglich gelagerten Dichtungsprofil 5 und mit einer in der Höhe und in alle Seitenrichtungen verstellbaren Türschwelle 6, die mit einem Einbruchschutzmechanismus ausgestattet ist, der aus einem Eingriffsprofil 7 und einem damit korrespondierenden Profileingriff 8 besteht, wobei das Dichtungsprofil 4 aus einem starren Halteprofil 10 und einem dieses an seiner zur Türschwelle 6 gerichteten Außenseite umgebenen elastischen Profil 11 aus Gummi oder einem Elastomer besteht.

Das Dichtungsgehäuse 4 weist zueinander parallele Seitenwände 9 auf, an deren Innenseiten das Dichtungsprofil 5 ein- und ausfahrbar gelagert ist, wobei das Dichtungsprofil 5 ein sich in Richtung auf die Türschwelle 6 erstreckendes Eingriffsprofil 7 aufweist, welches im geschlossenen Zustand einer Tür 3 in den Profileingriff 8 der Türschwelle 6 eingreift.

Die Türschwelle 6 ist als starre Nullschwelle ausgeführt und weist einen sich unter das Nullniveau reichenden Profileingriff 8 in Form eines geraden Schlitzeingriffes auf, der schräg zu einer Senkrechten abgewinkelt ist und so für ein dort eingeführtes Eingriffsprofil in senkrechte Auszugsrichtung einen Hinterschnitt und damit eine formschlüssige Verriegelung bildet.

Am Dichtungsprofil 5 ist ein korrespondierend dem Profileingriff 8 angeordnetes Eingriffsprofil 7 in einem gleichen Winkel angeordnet, wobei sich während des Schließens einer Tür das Eingriffsprofil 7, bei gleichzeitigem Ausfahren des Dichtungsprofils 5 zunehmend weiter in den Profileingriff 8 der Türschwelle 6 erstreckt und bei vollständig geschlossener Tür 3 einen wirksamen Einbruchsschutzmechanismus zur Verfügung stellt, da weder ein Einbruchswerkzeug oberhalb einer Türschwelle 6 durch den Spalt zwischen einer Türunterunterseite 2 und einer Türschwelle 6 hindurchgeschoben werden kann, noch aufgrund der gegenseitigen formschlüssigen Verrieglung zwischen Eingriffsprofil 7 und Profileingriff 8 ein Anheben des Dichtungsprofiles 5 möglich ist.

Das Dichtungsprofil 5 und die Türschwelle 6 weisen jeweils benachbart des Eingriffsprofils 7 und des Profileingriffs 8 einen zu einer Horizontalen wirksamen Dichtungsabschnitt 12 bzw. eine horizontale Dichtfläche 13 auf, sodass neben dem Einbruchsschutz weiterhin eine herkömmliche Dichtungsfunktion gewährleistet ist.

## Patentansprüche

1. Automatische Türspaltdichtung für den Bereich einer Türunterseite (2) einer Tür (3), mit einem Dichtungsgehäuse (4), einem beweglich gelagerten Dichtungsprofil (5) und einer Türschwelle (6), wobei die automatische Türspaltdichtung mit einem Einbruchsschutzmechanismus ausgestattet ist, der aus einem Eingriffsprofil (7) und einem damit korrespondierenden Profileingriff (8) besteht und das Eingriffsprofil (7) dem Dichtungsprofil (5) und der Profileingriff (8) der Türschwelle (6) zugeordnet sind, **dadurch gekennzeichnet, dass** das Dichtungsgehäuse (4) zueinander parallele Seitenwände (9) aufweist, an deren Innenseiten das Dichtungsprofil (5) ein- und ausfahrbar gleitend gelagert ist und sich das Eingriffsprofil (7) des Dichtungsprofils (5) in Richtung auf die Türschwelle (6) erstreckt und im geschlossenen Zustand der Tür (3) in den Profileingriff (8) der Türschwelle (6) eingreift, wobei die Türschwelle (6) nach Art einer starren Nullschwelle ausgeführt ist und der Profileingriff (8) unter deren Nullniveau reicht und die Form eines geraden Schlitzeingriffes aufweist, der schräg von einer Senkrechten abgewinkelt ist und in vertikaler Bewegungsrichtung des Dichtungsprofils (5) einen Hinterschnitt bildet, wobei das Eingriffsprofil (7) des Dichtungsprofils (5) entsprechend schräg von einer Senkrechten abgewinkelt ist, um mit einem passenden Winkel in den Profileingriff (8) der Türschwelle (6) einzugreifen.

2. Türspaltdichtung nach Anspruch 1, **dadurch gekennzeichnet, dass** das Dichtungsprofil (5) einteilig ausgebildet ist.

3. Türspaltdichtung nach Anspruch 1, **dadurch gekennzeichnet, dass** das Dichtungsprofil (5) aus einem starren Halteprofil (10) und einem dieses an seiner zur Türschwelle (6) gerichteten Außenseite umgebenden elastischen Profil (11) besteht.

4. Türspaltdichtung nach einem der vorgenannten Ansprüche, **dadurch gekennzeichnet, dass** das Eingriffsprofil (7) als gerader Steg ausgebildet ist.

5. Türspaltdichtung nach einem der vorgenannten Ansprüche, **dadurch gekennzeichnet, dass** die Türschwelle (6) gegenüber dem Dichtungsgehäuse (4) in Tiefen- und horizontal in Breiten- und/ oder Längenpositionen einstellbar ausgebildet ist.

6. Türspaltdichtung nach Anspruch 3 oder nach Anspruch 4 in Verbindung mit Anspruch 3, **dadurch gekennzeichnet, dass** das elastische Profil (11) bei geschlossener Tür (3) benachbart des Eingriffsprofils (7) und des Profileingriffs (8) einen zu einer Horizontalen wirksamen Dichtungsabschnitt (12) und mindestens eine horizontale Dichtfläche (13) aufweist.

7. Türspaltdichtung nach einem der vorgenannten Ansprüche, **dadurch gekennzeichnet, dass** das Dichtungsprofil (5) mit einer Bewehrung ausgestattet ist.

8. Türspaltdichtung nach Anspruch 7, **dadurch gekennzeichnet, dass** die Bewehrung auf der zur Außenseite einer Tür (3) gerichtete Seite des Dichtungsprofils (5) angeordnet ist.

## Claims

1. Automatic door gap seal for the region of a door underside (2) of a door (3), having a seal housing (4), a movably mounted seal profile (5) and a door threshold (6), wherein the automatic door gap seal is equipped with a brake-in protection mechanism which consists of an engagement profile (7) and a profile engagement portion (8) corresponding thereto, and the engagement profile (7) is assigned to the seal profile (5), and the profile engagement portion (8) is assigned to the door threshold (6), **characterized in that** the seal housing (4) has mutually parallel side walls (9) on whose inner sides the seal profile (5) is slidingly mounted in a retractable and extendable manner, and the engagement profile (7) of the seal profile (5) extends in the direction of the door threshold (6) and, in the closed state of the door (3), engages in the profile engagement portion (8) of the door threshold (6), wherein the door threshold (6) is configured in the manner of a rigid zero threshold, and the profile engagement portion (8) reaches under the zero level thereof and has the form of a rectilinear slotted engagement portion which is angled obliquely from a vertical and forms an undercut in the vertical direction of movement of the seal profile (5), wherein the engagement profile (7) of the seal profile (5) is correspondingly angled obliquely from a vertical in order to engage at a suitable angle in the profile engagement portion (8) of the door threshold (6).

2. Door gap seal according to Claim 1, **characterized in that** the seal profile (5) is formed in one piece.

3. Door gap seal according to Claim 1, **characterized in that** the seal profile (5) consists of a rigid retaining profile (10) and of an elastic profile (11) which surrounds the latter on its outer side directed towards the door threshold (6).

4. Door gap seal according to one of the preceding claims, **characterized in that** the engagement profile (7) takes the form of a rectilinear web.

5. Door gap seal according to one of the preceding claims, **characterized in that** the door threshold (6) is designed to be adjustable with respect to the seal housing (4) in depth positions and horizontally in width and/or length positions.

6. Door gap seal according to Claim 3 or according to Claim 4 in conjunction with Claim 3, **characterized in that**, with the door (3) closed, the elastic profile (11) has, adjacent to the engagement profile (7) and the profile engagement portion (8), a seal portion (12) which acts with respect to a horizontal and at least one horizontal sealing surface (13).

7. Door gap seal according to one of the preceding claims, **characterized in that** the seal profile (5) is equipped with a reinforcement.

8. Door gap seal according to Claim 7, **characterized in that** the reinforcement is arranged on the side of the seal profile (5) that is directed towards the outer side of a door (3).

## Revendications

1. Joint automatique de bas de porte destiné à la partie d'une face inférieure de porte (2) d'une porte (3), comprenant un boîtier de joint (4), un profilé d'étanchéité (5) monté mobile et un seuil de porte (6), dans lequel le joint automatique de bas de porte est équipé d'un mécanisme anti-effraction qui est composé d'un profilé de mise en prise (7) et un élément de mise en prise de profilé (8) correspondant à celui-ci, et le profilé de mise en prise (7) est associé au profilé d'étanchéité (5) et l'élément de mise en prise de profilé (8) est associé au seuil de porte (6), **caractérisé en ce que** le boîtier de joint (4) présente des parois latérales (9) parallèles l'une à l'autre et sur les faces intérieures desquelles le profilé d'étanchéité (5) est monté coulissant, en pouvant être inséré et extrait, et le profilé de mise en prise (7) du profilé d'étanchéité (5) s'étend en direction du seuil de porte (6), et à l'état fermé de la porte (3), vient en prise dans l'élément de mise en prise de profilé (8) du seuil de porte (6), dans lequel le seuil de porte (6) est réalisé à la manière d'un seuil zéro rigide et l'élément de mise en prise de profilé (8) passe au-dessous du niveau zéro de celui-ci et présente la forme d'un élément de mise en prise fendu droit qui est coudé en oblique par rapport à la verticale et forme une contre-dépouille dans la direction de mouvement verticale du profilé d'étanchéité (5), dans lequel le profilé de mise en prise (7) du profilé d'étanchéité (5) est coudé de manière correspondante en oblique par rapport à la verticale afin de venir en prise dans l'élément de mise en prise de profilé (8) du seuil de porte (6) selon un angle adapté.

2. Joint de bas de porte selon la revendication 1, **caractérisé en ce que** le profilé d'étanchéité (5) est réalisé d'un seul tenant.

3. Joint de bas de porte selon la revendication 1, **caractérisé en ce que** le profilé d'étanchéité (5) est composé d'un profilé de maintien rigide (10) et d'un profilé élastique (11) qui entoure celui-ci sur sa face extérieure tournée vers le seuil de porte (6).

4. Joint de bas de porte selon l'une quelconque des revendications précédentes, **caractérisé en ce que** le profilé de mise en prise (7) est réalisé sous la forme d'une nervure droite.

5. Joint de bas de porte selon l'une quelconque des revendications précédentes, **caractérisé en ce que** le seuil de porte (6) est réalisé de manière réglable par rapport au boîtier de joint (4) dans des positions de profondeur et horizontalement dans des positions de largeur et/ou de longueur.

6. Joint de bas selon la revendication 3 ou 4 en relation avec la revendication 3, **caractérisé en ce que** le profilé élastique (11), lorsque la porte (3) est fermée, présente une partie de joint (12) efficace par rapport à l'horizontale et au moins une surface d'étanchéité horizontale (13) à côté du profilé de mise en prise (7) et de l'élément de mise en prise de profilé (8).

7. Joint de bas de porte selon l'une quelconque des revendications précédentes, **caractérisé en ce que** le profilé d'étanchéité (5) est équipé d'une armature.

8. Joint de bas de porte selon la revendication 7, **caractérisé en ce que** l'armature est disposée du côté du profilé d'étanchéité (5) tourné vers la face extérieure d'une porte (3).
